# EUROPÄISCHE PATENTSCHRIFT

(11) **EP 0 296 394 B1**
(45) Veröffentlichungstag und Bekanntmachung des Hinweises auf die Patenterteilung: **04.03.1992**
(21) Anmeldenummer: 88108849.6
(22) Anmeldetag: 03.06.1988
(51) Int. Cl.: B41F 7/26

(54) **Feuchtwerk für eine Offsetdruckmaschine**
Damping unit for an offset printing machine
Dispositif de mouillage pour une machine à imprimer en offset

(30) Priorität: 25.06.1987 DE 3720986
(43) Veröffentlichungstag der Anmeldung: 28.12.1988
(73) Patentinhaber: Heidelberger Druckmaschinen Aktiengesellschaft, D-69019 Heidelberg (DE)
(72) Erfinder: d'Heureuse, Walter, Dipl.-Ing., D-6802 Ladenburg (DE); Kusch, Hans-Jürgen, D-6903 Neckargemünd (DE); Heppenstiel, Gerhard, D-6919 Bammental (DE); Stellberger, Rudi, D-7521 Kronau (DE)
(74) Vertreter: Stoltenberg, Heinz-Herbert Baldo

(56) Entgegenhaltungen:
- DE-A- 2 206 498
- DE-A- 3 011 031
- US-A- 3 106 154
- US-A- 4 332 195

## Beschreibung

Die Erfindung betrifft ein Feuchtwerk für eine Offsetdruckmaschine mit einer Dosierwalze, einer Auftragwalze zum Auftrag von Feuchtmittel auf einen Plattenzylinder, einer unter gegenseitiger Pressung der Dosierwalze und der Auftragwalze gebildeten Kontaktzone entlang sich berührender achsparalleler Mantellinien dieser Walzen, Antriebsmitteln zur Drehung der Dosierwalze und der Auftragwalze mit im Bereich der Kontaktzone im wesentlichen nach unten weisender Richtung der Umfangsgeschwindigkeiten dieser Walzen, einem oberhalb der Kontaktzone befindlichen, von den Mantelflächen der Dosierwalze und der Auftragwalze und von Abdichtmitteln an den Enden dieser Walzen gebildeten Vorratsraum für Feuchtmittel und einer mit einer Walzenoberfläche zusammenarbeitenden traversierenden Reibwalze.

Ein derartiges Feuchtwerk ist aus der DE-OS 22 06 498 bekannt. Hierbei ist eine oszillierende Reibwalze vorgesehen, die an der Auftragwalze zwischen deren Kontaktstelle mit dem Plattenzylinder und dem Vorratsraum für Feuchtmittel im Zwickel zwischen der Auftragwalze und einer daran angestellten Dosierwalze angeordnet ist.

In jüngerer Zeit wurde bei ähnlichen Feuchtwerkssystemen auf eine an sich wünschenswerte Verreibung verzichtet, um einen ungehinderten Rücktransport von überschüssigem Feuchtmittel vom Plattenzylinder zum Vorratsraum zu ermöglichen (siehe US-PS 4,455,938).

Die Aufgabe der vorliegenden Erfindung besteht darin, ein gattungsgemäßes Feuchtwerk vorzuschlagen, mit dem sowohl eine Verreibung als auch ein ungehinderter Rücktransport von überschüssigem Feuchtmittel vom Plattenzylinder zum Vorratsraum für Feuchtmittel möglich ist.

Diese Aufgabe wird gelöst mit einem Feuchtwerk gemäß Anspruch 1.

Die erfindungsgemäße Anordnung der Reibwalze wirkt sowohl dem sogenannten Schabloniereffekt als auch einem linienförmigen Überfeuchten entgegen.

Durch diese Anordnung der Reibwalze muß der Vorteil ihrer vergleichmäßigenden Wirkung nicht durch einen anderen störenden Einfluß erkauft werden, der bei bekannten gattungsgemäßen Feuchtwerken dadurch erwächst, daß die Mantelfläche der Auftragwalze auf ihrem Weg vom Plattenzylinder zum Vorratsraum für das Feuchtmittel von einer Reibwalze kontaktiert wird, wodurch ein ungehinderter Feuchtmittelrücktransport vom Plattenzylinder zum Vorratsraum für das Feuchtmittel gestört werden kann.

Ein sicherer Antrieb der Reibwalze wird durch formschlüssige Antriebsmittel für die Dosierwalze gewährleistet.

Überdies hat die erfindungsgemäße Anordnung der Reibwalze auch den Vorteil, daß eine ungestörte Übertragung des in der Kontaktzone gebildeten Feuchtmittelfilms auf den Plattenzylinder erfolgen kann.

In der Zeichnung ist ein Ausführungsbeispiel der Erfindung schematisch dargestellt.

Das an einen Plattenzylinder 2 angestellte Feuchtwerk 1 umfaßt eine Dosierwalze 3, eine Auftragwalze 4 für das Feuchtmittel und eine Reibwalze 5. Die Welle 6 der Dosierwalze 3 ist beiderseits in ortsfesten Lagerungen der Maschine aufgenommen. An den Stirnseiten der Dosierwalze 3 ist je eine Lagerplatte 7 auf je einem Wellenzapfen der Welle 6 um diese schwenkbar angeordnet. Die beiden Lagerplatten 7 sind mittels Traversen 8 miteinander verbunden. Die Auftragwalze 4 ist mit ihren Enden in je einem Gleitschuh 9 gelagert, der seinerseits an in die Lagerplatten 7 eingearbeiteten geradlinigen Führungsflächen 10 gleitet. Diese Führungsflächen 10 sind im wesentlichen parallel zu der Richtung einer Tangente an den Plattenzylinder 2 in einem Berührungspunkt mit der Auftragwalze 4. Der jeweilige Gleitschuh 9 ist mit einem am freien Ende mit Gewinde versehenen Schaft 11 verbunden, der in Richtung der Führungsflächen 10 verläuft und von der jeweiligen Lagerplatte 7 geführt ist. Je eine an der Lagerplatte 7 abgestützte Druckfeder 12 beaufschlagt den jeweiligen Gleitschuh 9 in Richtung "Lösen des Kontakts mit der Dosierwalze". Der Schaft 11 durchdringt weiterhin eine Aussparung 13 in der jeweiligen Lagerplatte 7, in der jeweils ein Stellantrieb für den jeweiligen Gleitschuh 9 vorgesehen ist. Der jeweilige Stellantrieb ist gebildet aus einer gleitbar auf dem Schaft 11 angeordneten und gegen eine auf das Gewinde des Schaftes 11 aufgeschraubte Stellhülse 18 angestellten Zahnstange 17 und einem (nicht dargestellten) mit der Zahnstange 17 kämmenden und mit einem Schneckenrad 16 koaxialen Zahnrad. Die (nicht dargestellten) Zahnräder zur Verstellung der jeweiligen Zahnstange 17 sind gemeinsam auf einer Stellwelle 19 befestigt. Auf dieser Stellwelle 19 ist weiterhin das mit einer Schnecke 15 in Eingriff stehende Schneckenrad 16 befestigt, so daß die Stellwelle 19 mittels eines an der Schnecke 15 angeordneten Betätigungsteils 14 verdrehbar ist.

Im oberen Zwickel zwischen der Dosierwalze 3 und der Auftragwalze 4 befindet sich das Feuchtmittel, das hierin durch geeignete(nicht dargestellte) Abdichtmittel an den Stirnseiten dieser Walzen eingeschlossen ist. Eine durch die gegenseitige Pressung dieser Walzen mit Hilfe des Betätigungsteils 14 einstellbare Feuchtmittelmenge wird durch die Kontaktzone 20 dieser Walzen über die unter der Kontaktzone 20 befindliche Mantelfläche der Auftragwalze 4 zum Plattenzylinder 2 befördert. Hierzu besitzt das Feuchtwerk Antriebsmittel 21, 22 zur Drehung der Dosierwalze 3 und der Auftragwalze 4 mit im Bereich der Kontaktzone 20 nach unten weisender Richtung der Umfangsgeschwindigkeiten dieser Walzen. Diese Antriebsmittel treiben die Dosierwalze 3 mit der Umfangsgeschwindigkeit des Plattenzylinders 2 an. Dies geschieht über ein Triebrad 21 eines Zahnräderzuges der Druckmaschine, das mit einem Zahnrad 22 kämmt, welches koaxial zur Dosierwalze 3 angeordnet und mit dieser über einen (nicht dargestellten) Freilauf verbunden ist.

Die Auftragwalze 4 wird durch die Dosierwalze 3 über Friktion in der Kontaktzone 20 angetrieben.

Gegenüber der Kontaktzone 20 ist an die Dosierwalze 3 eine traversierende Reibwalze 5 angestellt, deren Drehung und Traversierung durch Friktion an der Dosierwalze 3 bewerkstelligt wird. Hierzu ist die Achse 23 der Reibwalze 5 mit ihren Enden drehfest in je einem Langloch 24 der jeweiligen Lagerplatte 7 aufgenommen. Das Langloch 24 erstreckt sich im wesentlichen in Richtung auf die Dosierwalze 3 hin und ist in seiner Breite an den Durchmesser der Achse 23 angepaßt. Innerhalb dieses Langloches 24 ist diese Achse 23 jeweils mit einer in die Lagerplatte 7 eingeschraubten Stellschraube 25 befestigt, welche die Achse 23 auf eine gegenüber der Stellschraube in der Lagerplatte 7 angeordnete Druckfeder 26 andrückt.

### BEZUGSZEICHENLISTE

- 1: Feuchtwerk
- 2: Plattenzylinder
- 3: Dosierwalze
- 4: Auftragwalze
- 5: Reibwalze
- 6: Welle
- 7: Lagerplatte
- 8: Traversen
- 9: Gleitschuh
- 10: Führungsflächen
- 11: Schaft
- 12: Druckfeder
- 13: Aussparung
- 14: Betätigungsteil
- 15: Schnecke
- 16: Schneckenrad
- 17: Zahnstange
- 18: Stellhülse
- 19: Stellwelle
- 20: Kontaktzone
- 21: Triebrad
- 22: Zahnrad
- 23: Achse
- 24: Langloch
- 25: Stellschraube
- 26: Druckfeder

## Patentansprüche

1. Feuchtwerk für eine Offsetdruckmaschine mit einer Dosierwalze, einer Auftragwalze zum Auftrag von Feuchtmittel auf einen Plattenzylinder, einer unter gegenseitiger Pressung der Dosierwalze und der Auftragwalze gebildeten Kontaktzone entlang sich berührender achsparalleler Mantellinien dieser Walzen, Antriebsmitteln zur Drehung der Dosierwalze und der Auftragwalze mit im Bereich der Kontaktzone im wesentlichen nach unten weisender Richtung der Umfangsgeschwindigkeiten dieser Walzen, einem oberhalb der Kontaktzone befindlichen, von den Mantelflächen der Dosierwalze und der Auftragwalze und von Abdichtmitteln an den Enden dieser Walzen gebildeten Vorratsraum für Feuchtmittel und einer mit einer Walzenoberfläche zusammenarbeitenden traversierenden Reibwalze,
**dadurch gekennzeichnet**,
daß die Reibwalze (5) in unmittelbarem Reibkontakt mit der Dosierwalze (3) steht.

2. Feuchtwerk nach Anspruch 1,
**dadurch gekennzeichnet**,
daß zum Antrieb der Dosierwalze (3) formschlüssige Antriebsmittel (21, 22) vorgesehen sind.

## Claims

1. Dampening unit for an offset printing machine comprising a metering roller, a dampening forme roller for applying dampening medium onto a plate cylinder, said metering roller and said forme roller being in mutually pressing engagement, thus forming a contact zone along respective surface lines of said rollers extending axially parallel and contacting each other, drive means for rotating said metering roller and said forme roller with circumferential speeds which are substantially in a downward direction in the region of said contact zone, a storage space for dampening medium located above said contact zone and being formed by the surfaces of said metering roller, said forme roller and sealing elements located at respective ends of said rollers, and a traversing distributor roller cooperating with a roller surface,
characterized in
that said distributor roller (5) is disposed in direct friction contact with said metering roller (3).

2. Dampening unit according to Claim 1,
characterized in
that positive drive means (21, 22) are provided for driving said metering roller (3).

## Revendications

1. Dispositif de mouillage pour une machine d'impression offset, avec un rouleau doseur, un rouleau applicateur pour appliquer un agent de mouillage sur un cylindre porte-plaque, une zone de contact qui est formée, par pression réciproque du rouleau doseur et du rouleau applicateur, le long de génératrices d'axes parallèles en contact mutuel de ces rouleaux, des moyens d'entraînement pour faire tourner le rouleau doseur et le rouleau applicateur avec une direction des vitesses circonférentielles de ces rouleaux qui est orientée sensiblement vers le bas dans la région de la zone de contact, avec une chambre de stockage d'agent de mouillage qui se trouve au-dessus de la zone de contact et qui est formée par les surfaces d'enveloppe du rouleau doseur et du rouleau applicateur et par des moyens d'étanchéification prévus aux extrémités de ces rouleaux, et avec un rouleau distributeur traversant, qui coopère avec une surface de rouleau,
**caractérisé** en ce que le rouleau distributeur (5) est en contact de frottement direct avec le rouleau doseur (3).

2. Dispositif de mouillage selon la revendication 1, caractérisé en ce que des moyens d'entraînement par engagement positif (21,22) sont prévus pour l'entraînement du rouleau doseur (3).
